# EUROPÄISCHE PATENTSCHRIFT

(11) **EP 3 129 272 B1**
(45) Veröffentlichungstag und Bekanntmachung des Hinweises auf die Patenterteilung: **12.12.2018**
(21) Anmeldenummer: 15734129.8
(22) Anmeldetag: 02.07.2015
(51) Int. Cl.: B61F 5/32, B61F 5/38

(54) **FAHRWERK FÜR EIN SCHIENENFAHRZEUG**
CHASSIS FOR A RAIL VEHICLE
TRAIN DE ROULEMENT D'UN VÉHICULE FERROVIAIRE

(30) Priorität: 18.07.2014 DE 102014214055
(43) Veröffentlichungstag der Anmeldung: 15.02.2017
(73) Patentinhaber: Siemens Mobility GmbH, 81739 München (DE)
(72) Erfinder: MEYER, Heiko, 95473 Creußen (DE); MÄRKL, Hans Jürgen, 86391 Stadtbergen (DE)
(86) Internationale Anmeldenummer: PCT/EP2015/065069
(87) Internationale Veröffentlichungsnummer: WO 2016/008731

(56) Entgegenhaltungen:
- EP-A1- 1 193 154
- EP-A2- 0 870 664
- CN-U- 201 914 271
- DE-A1-102010 033 811
- DE-T2- 69 920 527

## Beschreibung

Die Erfindung betrifft ein Fahrwerk für ein Schienenfahrzeug. Die Erfindung betrifft ferner ein Schienenfahrzeug sowie ein Computerprogramm.

Die Gebrauchsmusterschrift CN 201914271 U zeigt einen Dreieckslenker für eine Lokomotive.

Die Übersetzung DE 699 20 527 T2 der europäischen Patentschrift EP 1 228 937 B1 zeigt eine Vorrichtung zur Steuerung der Achsen eines Schienenfahrzeuges.

Bei Fahrwerken für Schienenfahrzeuge besteht der grundsätzliche Zielkonflikt zwischen dem dynamischen Laufverhalten bei Bogenfahrt und der Fahrstabilität bei Geradeausfahrt mit hoher Geschwindigkeit. Der Zielkonflikt ist bereits seit langer Zeit bekannt und es gibt dazu in der Geschichte der Eisenbahntechnik die unterschiedlichsten Lösungsansätze. Gerade in der jüngeren Vergangenheit bekommt dieser Zielkonflikt erneut Bedeutung durch eine Verschärfung der Zugangsbedingungen zum Schienennetz durch die Infrastrukturbetreiber in Europa sowie vor der anhaltenden Diskussion um die Einführung verschleißabhängiger Nutzungsgebühren des Schienennetzes.

Aus der Offenlegungsschrift EP 1 193 154 A1 sind ein Verfahren und eine Vorrichtung zur Stabilisierung des Wellenlaufes von Eisenbahnradsätzen bekannt. Es ist vorgesehen, dass aus der messtechnisch ermittelten Beschleunigung des Radsatzes horizontal quer zu seiner Fahrtrichtung ein Wendemoment bestimmt wird, das dem Radsatz um seine Hochachse aufgeprägt wird. Hierfür ist beispielsweise ein Aktuator vorgesehen, der beispielsweise ein servohydraulischer Zylinder mit zugehöriger Druckversorgung (Pumpe und Vorratsspeicher) sein kann.

Die der Erfindung zugrunde liegende Aufgabe kann darin gesehen werden, ein verbessertes Fahrwerk für ein Schienenfahrzeug bereitzustellen.

Die der Erfindung zugrunde liegende Aufgabe kann auch darin gesehen werden, ein entsprechendes Verfahren zum Betreiben eines Fahrwerks für ein Schienenfahrzeug bereitzustellen.

Die der Erfindung zugrunde liegende Aufgabe kann darin gesehen werden, ein entsprechendes Schienenfahrzeug bereitzustellen.

Die der Erfindung zugrunde liegende Aufgabe kann auch darin gesehen werden, ein entsprechendes Computerprogramm anzugeben.

Diese Aufgaben werden mittels des jeweiligen Gegenstands der unabhängigen Ansprüche gelöst. Vorteilhafte Ausgestaltungen der Erfindung sind Gegenstand von jeweils abhängigen Unteransprüchen.

Nach einem Aspekt wird ein Fahrwerk für ein Schienenfahrzeug bereitgestellt, umfassend:
- einen mindestens auf einem ersten Radsatz und einem zweiten Radsatz abgestützten Fahrwerksrahmen,
- je Radsatz auf beiden Fahrwerksseiten je einen Dreieckslenker zur horizontalen Achsführung des Radsatzes, wobei
- jeder Dreieckslenker mit einem von zwei Achslagern eines Radsatzes durch ein radsatzseitiges Lager und mit dem Fahrwerksrahmen durch zwei rahmenseitige Lager gelenkig verbunden ist, wobei
- je Dreieckslenker zumindest einer der Lager eine Hydraulikbuchse mit veränderlicher Längssteifigkeit aufweist, wobei
- die Hydraulikbuchse mindestens eine mit einem Hydraulikfluid befüllbare Fluidkammer aufweist, so dass sich in der Fluidkammer ein hydraulischer Druck bilden kann, über welchen die Längssteifigkeit einstellbar ist,
- je Achslager einen Beschleunigungssensor zum Messen einer Radsatzbeschleunigung und
- eine Einstelleinrichtung zum Einstellen des hydraulischen Drucks in zumindest einer der Fluidkammern in Abhängigkeit der gemessenen Radsatzbeschleunigung.

Gemäß einem weiteren Aspekt wird ein Verfahren zum Betreiben des erfindungsgemäßen Fahrwerks für ein Schienenfahrzeug bereitgestellt, umfassend die folgenden Schritte:
- Messen einer Radsatzbeschleunigung je Radsatz mittels der Beschleunigungssensoren,
- Einstellen des hydraulischen Drucks in zumindest einer der Fluidkammern in Abhängigkeit der gemessenen Radsatzbeschleunigung.

Nach noch einem Aspekt wird ein Schienenfahrzeug bereitgestellt, welches das erfindungsgemäße Fahrwerk umfasst.

Nach noch einem Aspekt wird ein Computerprogramm angegeben, welches Programmcode zur Durchführung des erfindungsgemäßen Verfahrens umfasst, wenn das Computerprogramm auf einem Computer ausgeführt wird.

Die Erfindung umfasst also insbesondere den Gedanken, eine Längssteifigkeit einer Hydraulikbuchse eines Lagers eines Dreieckslenkers einzustellen, indem ein bestimmter hydraulischer Druck in der Hydraulikbuchse, genauer in der Fluidkammer, eingestellt wird. Über das aktive Einstellen der Längssteifigkeit kann somit in vorteilhafter Weise der Wellenlauf aktiv beeinflusst werden. Dieser ist mittelbar über eine Messung der Radsatzbeschleunigungen erfassbar. Da das Einstellen auf Basis oder in Abhängigkeit der Radsatzbeschleunigungen erfolgt, kann der Wellenlauf derart beeinflusst werden, dass eine optimale Spurführung bei minimalem Verschleiß bewirkt werden kann.

Der Wellenlauf der Radsätze resultiert aus dem Fahrzeuglauf im Gleis und entsteht durch die vorhandene Berührgeometrie zwischen Radprofil und Schienenprofil, welches vereinfacht einem Konus, der mit seiner Mantelfläche auf einer Ebene abrollt, entspricht. Der Konus wird sich seinem Winkel entsprechend dabei stets auf einer Kreisbahn abrollen. Der Radsatz entspricht vereinfacht dabei zwei entgegengesetzt angeordneten Konen, die mit einer Achse starr verbunden sind. Dadurch hat der Radsatz beim Abrollen seiner beiden starr durch die Radsatzwelle verbundenen Räder stets das vorteilhafte Bestreben, sich bogenradial im Gleis (auch in der Geraden) einzustellen zu wollen. Durch diese Radialstellung rollen die beiden Räder auf jeweils unterschiedlichen Rollradien im Gleis, sodass ein seiner Winkeleinstellung gegensinniges, sogenanntes Wendemoment des Radsatzes erzeugt wird, welches eine Radialeinstellung zur entgegengesetzten Richtung zur Folge hat. Die reale Berührgeometrie zwischen Rad und Schiene ist komplexer und hat ein nichtlineares Verhalten. Man spricht hier von der sogenannten äquivalenten Konizität. Dennoch ergibt sich auch hier ein Wellenlauf des Radsatzes aus den Rollradiendifferenzen, der jedoch keiner reinen Sinusfunktion mehr entspricht. Um die erwünschte Radialstellung des Radsatzes dennoch zu ermöglichen, ist er über die Achsführung (Dreieckslenker) so geführt, dass eine laterale Verschiebung und eine Winkeleinstellung und Wendebewegung um seine Hochachse möglich ist. Die Wellenlauffrequenz ist dabei abhängig von der Fahrzeuggeschwindigkeit und der Ausbildung der Steifigkeit der Achsführung längs und quer zur Fahrzeuglängsachse. Eine weiche Achsführung begünstigt die Wendebewegung und somit das Radialstellungsvermögen der Radsätze, also das positive Bogenlaufverhalten in Gleisbögen mit relativ langsamer Fahrgeschwindigkeit, führt aber bei Geradeausfahrt mit hoher Fahrzeuggeschwindigkeit zu instabilem Wellenlauf.

Bei steifer Achsführung verhält sich der Radsatz in der Geraden stabil, erschwert jedoch seine Radialeinstellung im Gleisbogen.

Die so bei Fahrzeuglauf im Gleis erzeugten Wendemomente des Radsatzes resultieren zusammen mit den Zug- beziehungsweise Bremskräften aus Antrieb und Bremse im Fahrzeug in entsprechende Kräfte und Beschleunigungen, welche längs, quer und als Wendemoment um die Hochachse des Radsatzes wirken.

Erfindungsgemäß wird also dieser Wellenlauf aktiv beeinflusst, in dem die Längssteifigkeit der Hydraulikbuchse mittels Einstellen des hydraulischen Drucks in der Fluidkammer verändert wird. So kann ein ungünstiger Wellenlauf kompensiert werden, sodass ein Verschleiß minimiert werden kann und sodass eine stabile Geradeausfahrt bewirkt werden kann.

Nach einer Ausführungsform ist vorgesehen, dass die Einstelleinrichtung ausgebildet ist, einen vorbestimmten zeitlichen Verlauf des hydraulischen Drucks in Abhängigkeit der gemessenen Radsatzbeschleunigung einzustellen, um dem Radsatz einen entsprechenden zeitlichen Verlauf eines Wendemoments aufzuprägen.

Gemäß einer weiteren Ausführungsform ist vorgesehen, dass die Einstelleinrichtung ausgebildet ist, über das Einstellen des hydraulischen Drucks in der Fluidkammer dem dieser Fluidkammer entsprechenden Radsatz aktiv ein Wendemoment aufzuprägen. Dadurch wird insbesondere der technische Vorteil bewirkt, dass eine aktive Lenkung über das Einstellen des hydraulischen Drucks ermöglicht ist. Das Wendemoment kann in vorteilhafter Weise einen instabilen Fahrverlauf kompensieren.

In einer anderen Ausführungsform ist vorgesehen, dass das Lager mit der Fluidkammer das radsatzseitige Lager ist.

Gemäß einer weiteren Ausführungsform ist vorgesehen, dass die Einstelleinrichtung einen mit der Fluidkammer verbindbaren Druckspeicher aufweist. Dadurch wird insbesondere der technische Vorteil bewirkt, dass ein hydraulischer Druck, welcher momentan nicht benötigt wird, in den Druckspeicher zwischengespeichert werden kann, sodass dieser für einen späteren Zeitpunkt wiederverwendet werden kann, um dann den hydraulischen Druck in der Fluidkammer einzustellen. Der Druckspeicher ist insbesondere ausgebildet, das Hydraulikfluid aufzunehmen und wieder abzugeben. Das heißt, dass der Druckspeicher insbesondere das Hydraulikfluid aufnimmt und wieder abgibt. Dies wird insbesondere mittels der Einstelleinrichtung gesteuert. Zum Beispiel ist ein Ventil, zum Beispiel ein Schaltventil, zwischen der Fluidkammer und dem Druckspeicher vorgesehen. Somit ist in vorteilhafter Weise bewirkt, dass der Druckspeicher von der Fluidkammer angekoppelt und wieder abgekoppelt werden kann.

Nach noch einer Ausführungsform ist vorgesehen, dass die Einstelleinrichtung eine mit der Fluidkammer verbindbare Druckerzeugungseinrichtung aufweist. Dadurch wird insbesondere der technische Vorteil bewirkt, dass, falls ein zusätzlicher hydraulischer Druck in der Fluidkammer benötigt wird, dieser mittels der Druckerzeugungseinrichtung erzeugt werden kann. Somit kann ein bestimmtes Druckniveau sichergestellt werden. Insbesondere wird dadurch der technische Vorteil bewirkt, dass aktiv ein Druck in der Fluidkammer aufgebaut werden kann. Dies insbesondere entgegen einer Fluidströmung, die sich insbesondere zwangsläufig aus der Bewegung des Schienenfahrzeugs ergibt.

Denn aufgrund des Wellenlaufs resultieren bestimmte Radsatzführungskräfte, die Hydraulikfluidströmungen erzwingen. Das Hydraulikfluid wird also abhängig von den Radsatzführungskräften aus den Fluidkammern strömen respektive in diese hineinströmen. Dieses Ein- und Ausströmen kann nun aktiv gesteuert oder beeinflusst werden. Dies ist insbesondere ein wesentlicher erfindungsgemäßer Gedanke.

Gemäß einer weiteren Ausführungsform weisen die rahmenseitigen Lager Elastomerbuchsen mit konstanter Längs- und Quersteifigkeit und die radsatzseitigen Lager Hydraulikbuchsen mit konstanter Quersteifigkeit und veränderlicher Längssteifigkeit auf.

Nach einer Ausführungsform sind die Lager jedes Dreieckslenkers auf den Ecken jeweils eines horizontal ausgerichteten, gleichschenkligen Dreiecks angeordnet, dessen Spitze das radsatzseitige Lager und dessen Basis die rahmenseitigen Lager bilden. Durch die symmetrisch zur Längsrichtung verteilte Anordnung der Lager auf den Ecken eines gleichschenkligen Dreiecks erreicht man eine besonders hohe Quersteifigkeit des Dreieckslenkers, die beispielsweise durch die Eigenschaften des Elastomers in den Lagern bestimmt ist.

In einer anderen Ausführungsform ist vorgesehen, dass jede Hydraulikbuchse eine in Längsrichtung außen liegende Fluidkammer und eine in Längsrichtung innen liegende Fluidkammer aufweist, die in Längsrichtung einander gegenüberliegend angeordnet und mit dem Hydraulikfluid befüllbar sind, wobei an jeder Fluidkammer ein Fluidkanal zum Ein- respektive Ausströmen von Hydraulikfluid in die respektive aus der Fluidkammer angeschlossen ist, wobei die Einstelleinrichtung mit den Fluidkanälen hydraulisch gekoppelt und ausgebildet ist, einen Ein- respektive Ausstrom von Hydraulikfluid einzustellen, so dass der hydraulische Druck in den Fluidkammern mittels Ausströmen respektive Einströmen von Hydraulikfluid eingestellt werden kann.

Wie bereits vorstehend ausgeführt, resultieren aufgrund des Wellenlaufs bestimmte Radsatzführungskräfte, die Hydraulikfluidströmungen erzwingen. Es ist nun erfindungsgemäß vorgesehen, dass dieses Ein- und Ausströmen aktiv gesteuert und/oder beeinflusst wird. Zum Beispiel sind Ventile in den Fluidkanälen vorgesehen, die gesteuert werden können. Insbesondere können diese Ventile geöffnet und/oder geschlossen und/oder derart gesteuert werden, dass ein Strömungsquerschnitt in dem Fluidkanal geändert, also beispielsweise vergrößert oder verkleinert, wird. Somit ist in vorteilhafter Weise ein Einstellen einer Längssteifigkeit in vorteilhafter Weise bewirkt. Dadurch kann also in vorteilhafter Weise dem Radsatz ein bestimmtes Wendemoment aufgeprägt werden. Dieses kann beispielsweise einen Wellenlauf derart kompensieren, dass ein Verschleiß und/oder eine unruhige Fahrt minimiert werden.

Innen liegend und außen liegend sind hier in Bezug auf die Längsrichtung, welche als parallel zur Fahrt- oder Schienenrichtung verlaufend definiert ist, bezeichnet. In Längsrichtung sind der erste und zweite Radsatz hintereinander - anders ausgedrückt, beiderseits einer Fahrwerksmitte - angeordnet, wobei eine innen liegende Fluidkammer der Fahrwerksmitte zugewandt und eine außen liegende Fluidkammer der Fahrwerksmitte abgewandt angeordnet sind.

Gemäß einer weiteren Ausführungsform ist vorgesehen, dass auf derselben Fahrwerksseite angeordnete Hydraulikbuchsen über externe Fluidkanäle derart verbunden sind, dass die außen liegende Fluidkammer des ersten Radsatzes mit der innen liegenden Fluidkammer des zweiten Radsatzes und die innen liegende Fluidkammer des ersten Radsatzes mit der außen liegenden Fluidkammer des zweiten Radsatzes hydraulisch gekoppelt sind, wobei die Einstelleinrichtung mit den externen Fluidkanälen hydraulisch gekoppelt ist.

Nach noch einer Ausführungsform ist vorgesehen, dass jede der Hydraulikbuchsen jeweils einen internen Fluidkanal aufweist, über welchen die außen liegende Fluidkammer und die innen liegende Fluidkammer derselben Hydraulikbuchse hydraulisch gekoppelt sind, wobei die Einstelleinrichtung schaltbare Ventile umfasst, wobei jedem internen Fluidkanal ein schaltbares Ventil zugeordnet ist, mittels welchen ein Durchfluss von Hydraulikfluid durch den Fluidkanal einstellbar ist.

Intern im Sinne der vorliegenden Erfindung bedeutet insbesondere, dass ein interner Fluidkanal innerhalb der Hydraulikbuchse verläuft. Intern im Sinne der vorliegenden Erfindung heißt aber auch, dass ein solcher interner Fluidkanal zwar außerhalb der Hydraulikbuchse verlaufen kann, aber ausschließlich die innen liegende Fluidkammer mit der außen liegenden Fluidkammer derselben Hydraulikbuchse verbindet oder hydraulisch koppelt.

Die vorstehend genannten Ausführungsformen im Zusammenhang mit dem internen Fluidkanal und dem externen Fluidkanal können gemäß einer anderen Ausführungsform als alternative Ausführungsformen vorgesehen sein. Das heißt, dass insbesondere eine hydraulische Entkopplung zwischen den Fluidkammern derselben Hydraulikbuchse und eine ausschließlich hydraulische Kopplung der Fluidkammern von mehreren Hydraulikbuchsen vorgesehen ist, wie sie im Zusammenhang mit den externen Fluidkanälen beschrieben ist. Alternativ zu dieser Ausführungsform ist eine hydraulische Entkopplung der Fluidkammern einer Hydraulikbuchse mit Fluidkammern einer weiteren Hydraulikbuchse und eine ausschließliche Kopplung der Fluidkammern derselben Hydraulikbuchse, wie sie im Zusammenhang mit dem internen Fluidkanal beschrieben ist, vorgesehen. In einer weiteren alternativen Ausführungsform sind die einzelnen Fluidkammern der Hydraulikbuchsen wie vorstehend im Zusammenhang mit den externen und internen Fluidkanälen miteinander gekoppelt, wobei aber in den Fluidkanälen, also sowohl in den externen und/oder internen Fluidkanälen, Ventile, zum Beispiel Schaltventile, derart vorgesehen sind, um die jeweiligen Kopplungszustände zu bewirken, indem diese Ventile entsprechend geschlossen oder geöffnet werden respektive sind. Somit kann in vorteilhafter Weise je nach gewünschter Anforderung ein bestimmter Kopplungszustand (nur die Fluidkammern derselben Hydraulikbuchse sind hydraulisch gekoppelt oder die Fluidkammern von mehreren Hydraulikbuchsen sind miteinander gekoppelt, wie vorstehend im Zusammenhang mit den externen Fluidkanälen ausgeführt) geschaltet werden.

Gemäß einer weiteren Ausführungsform ist vorgesehen, dass ein Drucksensor zum Messen eines hydraulischen Drucks in der Fluidkammer vorgesehen ist. Dadurch wird insbesondere der technische Vorteil bewirkt, dass ein Druckabfall erkannt werden kann. Somit können in vorteilhafter Weise geeignete Maßnahmen, zum Beispiel eine Warnung, ergriffen werden.

In einer bevorzugten Ausführungsform des erfindungsgemäßen Fahrwerks ist jeweils über einen Fluidkanal gekoppelten Fluidkammern ein Drucksensor zugeordnet, der bei einem Abfall des im Hydraulikfluid herrschenden Druckes unter einen vorgebbaren Schwellenwert anspricht, wobei die Drucksensoren einzeln und/oder seriell mit einer Drucküberwachungseinrichtung verbunden sind, und wobei die Drucküberwachungseinrichtung dazu ausgebildet ist, ein Warnsignal an ein Zentralsteuergerät des Schienenfahrzeuges zu übermitteln, wenn einzelne und/oder alle Drucksensoren ansprechen. Hierdurch ist eine Diagnose im Versagensfall des Hydrauliksystems möglich. Die Drucksensoren messen den in gekoppelten Fluidkammern herrschenden Druck, wobei ein Schalter geschlossen wird, sobald der Druck unter einen Schwellenwert fällt. Bei einzelner Verbindung der Drucksensoren mit der Drucküberwachungseinrichtung kann dort für jede Hydraulikbuchse separat festgestellt werden, ob ein kritischer Druckabfall vorliegt. Bei serieller Verbindung der Drucksensoren mit der Drucküberwachungseinrichtung kann dort festgestellt werden, ob in den Hydraulikbuchsen insgesamt ein kritischer Druckabfall vorliegt. Je nach Feststellung kann an ein Zentralsteuergerät des Schienenfahrzeugs ein Warnsignal über den kritischen Druckabfall ausgegeben werden. Hierdurch kann die Betriebssicherheit des Schienenfahrzeugs sichergestellt werden.

In einer anderen vorteilhaften Ausführungsform des erfindungsgemäßen Fahrwerks ist zwischen dem ersten Radsatz und dem zweiten Radsatz ein dritter Radsatz angeordnet. Die bislang für zweiachsige Fahrwerke beschriebene Erfindung ist auch für dreiachsige Fahrwerke anwendbar, wo zwischen dem ersten und dem zweiten Radsatz als äußere Radsätze noch ein dritter, innerer Radsatz angeordnet ist. Indem die Radialstellung der äußeren Radsätze durch erfindungsgemäße Dreieckslenker bewerkstelligt wird, nimmt der dritte, innere Radsatz ohnehin eine Radialstellung ein.

Nach einer Ausführungsform ist ein Fluidkanal als starre Leitung oder als flexibler Schlauch gebildet. Bei mehreren Fluidkanälen sind die Fluidkanäle insbesondere gleich oder beispielsweise unterschiedlich gebildet.

Nach einer Ausführungsform ist das Schienenfahrzeug eine Lokomotive, ein Triebfahrzeug, eine Straßenbahn, eine U-Bahn oder eine S-Bahn.

Ausführungsformen im Zusammenhang mit dem Fahrwerk gelten analog für Ausführungsformen hinsichtlich des Verfahrens und umgekehrt. Das heißt, dass Merkmale und/oder Vorteile, wie sie im Zusammenhang mit dem Fahrwerk beschrieben werden, analog für das Verfahren und umgekehrt gelten.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die im Zusammenhang mit der Zeichnung näher erläutert werden, wobei
- FIG 1: ein zweiachsiges Ausführungsbeispiel des erfindungsgemäßen Fahrwerks in Draufsicht,
- FIG 2: ein dreiachsiges Ausführungsbeispiel des erfindungsgemäßen Fahrwerks in Draufsicht,
- FIG 3: eine teilweise geschnittene Seitenansicht eines Dreieckslenkers,
- FIG 4: eine Draufsicht auf den Dreieckslenker nach FIG 3,
- FIG 5: ein weiteres zweiachsiges Ausführungsbeispiel des erfindungsgemäßen Fahrwerks in Draufsicht,
- FIG 6: das Fahrwerk gemäß FIG 5 mit weiteren Details,
- FIG 7: das Fahrwerk gemäß FIG 1 mit weiteren Details,
- FIG 8: ein Ablaufdiagramm eines Verfahrens zum Betreiben eines Fahrwerks und
- FIG 9: ein Schienenfahrzeug
zeigen.

Im Folgenden können für gleiche Merkmale gleiche Bezugszeichen verwendet werden. Des Weiteren kann vorgesehen sein, dass der Übersicht halber nicht in sämtlichen Zeichnungen sämtliche Bezugszeichen für die einzelnen Merkmale eingezeichnet sind.

Ein erfindungsgemäßes Fahrwerk 1, auf das sich um eine vertikale Achse drehbar ein nicht dargestellter Wagenkasten eines Schienenfahrzeugs, beispielsweise einer Lokomotive, federnd abstützt, weist gemäß FIG 1 und FIG 2 einen Fahrwerksrahmen 2 auf. Der Fahrwerksrahmen 2 stützt sich mindestens auf einen ersten Radsatz 3 und einen zweiten Radsatz 4 ab, die im Folgenden gemeinsam als Radsätze 3 und 4 bezeichnet werden. Jeder der Radsätze 3 und 4 weist zwei Schienenräder 5 auf, welche durch eine in zwei Achslagern 6 gelagerte Radachse 7 verbunden sind. Zur horizontalen Achsführung der Radsätze 3 und 4 sind diese jeweils auf beiden Fahrwerksseiten über Dreieckslenker 8 am Fahrwerksrahmen 2 angelenkt. Jeder Dreieckslenker 8 ist dabei mit einem Achslager 6 durch ein radsatzseitiges Lager 9 und mit dem Fahrwerksrahmen 2 durch zwei rahmenseitige Lager 10 gelenkig verbunden. Die rahmenseitigen Lager 10 weisen Elastomerbuchsen 11 mit konstanter Längs- und Quersteifigkeit und die radsatzseitigen Lager 9 Hydraulikbuchsen mit konstanter Quersteifigkeit und veränderlicher Längssteifigkeit auf. Die Lager 9 und 10 jedes Dreieckslenkers 8 sind auf den Ecken jeweils eines horizontal ausgerichteten, gleichschenkligen Dreiecks angeordnet, dessen Spitze das radsatzseitige Lager 9 und dessen Basis die rahmenseitigen Lager 10 bilden. Die Lager 9 und 10 jedes Dreieckslenkers 8 sind auf den Ecken jeweils eines horizontal ausgerichteten, gleichschenkligen Dreiecks angeordnet, dessen Spitze das radsatzseitige Lager 9 und dessen Basis die rahmenseitigen Lager 10 bilden. Im Gegensatz zu dem in FIG 1 dargestellten zweiachsigen Fahrwerk 1 weist ein dreiachsiges Fahrwerk 1 gemäß FIG 2 einen dritten Radsatz 13 auf, der in Längsrichtung X zwischen dem ersten Radsatz 3 und dem zweiten Radsatz 4 angeordnet und mit dem Fahrwerksrahmen 2 verbunden ist. Bei einer Bogenfahrt des Schienenfahrzeugs werden die äußeren Radsätze 3 und 4 radial zum Gleisbogen ausgerichtet, was in FIG 1 und FIG 2 durch eine Strich-Punkt-Linie angedeutet ist. Hierzu weisen die Hydraulikbuchsen 12 bei niedrigen Fahrgeschwindigkeiten eine geringe Längssteifigkeit auf, während sie bei hohen Fahrgeschwindigkeiten auf weitgehend geradlinigen Gleisen eine hohe Längssteifigkeit aufweisen, was zu einer hohen Fahrstabilität führt. Diese Längssteifigkeit kann eingestellt werden, wie nachfolgend noch näher ausgeführt. Hierfür sind Beschleunigungssensoren und eine Einstelleinrichtung vorgesehen, wie sie nachfolgend im Zusammenhang mit den Figuren 6 und 7 gezeigt und beschrieben werden.

Gemäß FIG 3 und FIG 4 weist jeder der Dreieckslenker 8 einen Lenkerkorpus 14 auf, über dessen sich horizontal erstreckende Verbindungswand 15 zwei kleinere Lenkeraugen 16 zur Aufnahme der Elastomerbuchsen 11 und ein größeres Lenkerauge 17 zur Aufnahme der Hydraulikbuchse 12 miteinander verbunden sind. Der Lenkerkorpus 14 kann als Gussteil oder als Schmiedeteil oder als Frästeil ausgebildet sein. An den beiden das größere Lenkerauge 17 mit den kleineren Lenkeraugen 16 verbindenden Seitenrändern der Verbindungswand 15 sind optional vertikal hervorstehende Verbindungsstege 18 angeformt. Jede Elastomerbuchse 11 weist eine innere Lagerschale 19, eine äußere Lagerschale 20 und einen zwischen diesen eingebetteten Elastomerring 21 auf. Durch den rotationssymmetrischen Aufbau der Elastomerbuchse 11 weist diese eine konstante Steifigkeit in Längsrichtung X und in Querrichtung Y auf. Die äußere Lagerschale 20 sitzt im kleineren Lenkerauge 16, während die innere Lagerschale 19 von einem vertikal ausgerichteten Lagerbolzen 22 durchsetzt ist. An den beiden aus der inneren Lagerschale 19 herausragenden Enden des Lagerbolzens 22 sind jeweils zwei ebene, parallel zueinander liegende Auflageflächen herausgearbeitet, in deren Bereich je ein horizontal verlaufendes Durchgangsloch 23 eingearbeitet ist. Die Durchgangslöcher 23 dienen der Durchführung von Befestigungsmitteln 24 zur Verbindung der rahmenseitigen Lager 10 mit dem Fahrwerksrahmen 2 oberhalb und unterhalb der Elastomerbuchsen 11. Jede Hydraulikbuchse 12 weist ebenfalls eine innere Lagerschale 25, eine äußere Lagerschale 26 und einen zwischen diesen eingebettetes, ringförmiges Elastomerelement 27 auf. Die äußere Lagerschale 26 sitzt im größeren Lenkerauge 17, während die innere Lagerschale 25 vertikal von einem Lagerbolzen 28 durchsetzt wird. Der Lagerbolzen 28 weist ein vertikal verlaufendes Durchgangsloch 29 auf, durch das Befestigungsmittel 30 zur Verbindung des radsatzseitigen Lagers 9 mit dem Achslager 6 koaxial durch die Hydraulikbuchse 12 geführt sind. An in Längsrichtung X einander gegenüberliegenden Seiten bilden das Elastomerelement 27 und die äußere Lagerschale 26 zwei segmentförmige Hohlräume aus, von welchen der den Elastomerbuchsen 11 zugewandte Hohlraum eine innen liegende Fluidkammer 31 und der den Elastomerbuchsen 11 abgewandte Hohlraum eine außen liegende Fluidkammer 32 bilden. Die Fluidkammern 31 und 32 sind durch einen internen Fluidkanal 33 miteinander verbunden und mit einem Hydraulikfluid befüllt. Hierdurch sind die innen und außen liegende Fluidkammer 31 und 32 derart hydraulisch gekoppelt, dass Hydraulikfluid, welches durch äußere Druckbeaufschlagung aus einer der Fluidkammern 31 oder 32 herausströmt, in die andere Fluidkammer 32 oder 31 einströmt. Die Druckbeaufschlagungen rühren von Führungskräften zwischen den Achslagern 6 der Radsätze 3 und 4 und dem Fahrwerksrahmen 2 her, die die Dreieckslenker 8 übertragen und zu einem Fluidaustausch zwischen den Fluidkammern 31 und 32 in den Hydraulikbuchsen 12 führen können. Dieser Fluidaustausch wird erfindungsgemäß aktiv beeinflusst, wie noch nachstehend weiter ausgeführt.

Entscheidend für die Längssteifigkeit c (unter der Voraussetzung, dass kein aktiver Einfluss auf die Fluidströmungen genommen wird) der Hydraulikbuchsen 12 ist dabei die Frequenz f, mit der im Elastomerelement 27 Querbeschleunigungen von außen durch den Wellenlauf der Radsätze 3 und 4 erregt werden. Neben einer hohen Quersteifigkeit weisen die Hydraulikbuchsen 12 eine veränderliche, erregerfrequenzabhängige Längssteifigkeit c auf, deren Verlauf in FIG 5 angedeutet ist. Niedrige Frequenzen f, die bei geringen Fahrgeschwindigkeiten des Schienenfahrzeugs, beispielsweise bei Bogenfahrten, auftreten, gehen mit einer geringen Längssteifigkeit C_{niedrig} einher; die radsatzseitigen Lager 9 sind dann weich, sodass eine Radialeinstellung der Radsätze 3 und 4 im Gleisbogen durch Fluidaustausch möglich ist. Bei hohen Fahrgeschwindigkeiten des Schienenfahrzeugs bei Geradeausfahrten treten hohe Erregerfrequenzen f auf, die mit einer hohen Längssteifigkeit C_{hoch} einhergehen; die radsatzseitigen Lager 9 sind dann hart, wodurch die Fahrstabilität des Fahrwerks 1 erhöht wird. Die Geschwindigkeit des Fluidaustausches zwischen den Fluidkammern 31 und 32 hängt dabei vom Strömungswiderstand des internen Fluidkanals 33 ab, der im Wesentlichen durch dessen Verlauf und Querschnittsfläche bestimmt ist.

Die Fluidkammern 31 und 32 sind in der Ausführung gemäß FIG 5 nicht intern in einer Hydraulikbuchse 12 verbunden, sondern über externe Fluidkanäle 34, die als starre Hydraulikleitung oder als flexible Hydraulikschläuche ausgeführt sein können. Die auf derselben Fahrwerksseite angeordneten Hydraulikbuchsen 12 sind hier über zwei externe Fluidkanäle 34 derart verbunden, dass die außen liegende Fluidkammer 32 des ersten Radsatzes 3 mit der innen liegenden Fluidkammer 31 des zweiten Radsatzes 4 und die innen liegende Fluidkammer 31 des ersten Radsatzes 3 mit der außen liegenden Fluidkammer 32 des zweiten Radsatzes 4 hydraulisch gekoppelt sind. Die Kopplung erfolgt symmetrisch zur Längsrichtung auf beiden Fahrwerksseiten, wodurch die Radialstellung der Radsätze 3 und 4 im Gleisbogen begünstigt und die erforderliche hohe Längssteifigkeit c bei Anfahren mit hoher Zugkraft beziehungsweise beim Bremsen sichergestellt wird. Beim Antreiben oder Bremsen der Radsätze 3 und 4 werden die radsatzseitigen Lager 9 mit gleichsinnigen Kräften beaufschlagt, sodass es zu keinem Fluidaustausch zwischen den gekoppelten Fluidkammern 31 und 32 kommt - das Lager 9 reagiert hart. Bei Bogenfahrt treten gegensinnige Kräfte auf, sodass Hydraulikfluid zwischen den gekoppelten innen liegenden und außen liegenden Fluidkammern 32 ausgetauscht wird und es aufgrund der weichen Lagerreaktion zu einer Radialeinstellung der Radsätze 3 und 4 kommen kann. Der Vorteil dieses Konzeptes besteht in einer guten Übertragung von Zug-Druck-Kräften.

In den vorstehend gemachten Ausführungen wurde davon ausgegangen, dass das Fluid lediglich aufgrund der Radsatzführungskräfte in respektive aus den Fluidkammern strömt. Erfindungsgemäß ist aber vorgesehen, dass aktiv Einfluss auf das Strömungsverhalten des Hydraulikfluids genommen wird. Dies wird im Folgenden näher ausgeführt werden.

FIG 6 zeigt das Fahrwerk 1 gemäß FIG 5 mit weiteren Details.

So sind in FIG 6 die Beschleunigungssensoren 601 eingezeichnet, die ausgebildet sind, eine Radsatzbeschleunigung zu messen. Hierfür ist je Achslager 6 ein Beschleunigungssensor 601 vorgesehen. Die Beschleunigungssensoren 601 messen eine Beschleunigung in x- und y-Richtung sowie eine Rotationsbeschleunigung um die z-Achse. Entsprechend geben die Beschleunigungssensoren 601 Beschleunigungssignale 603 aus. Dies ist symbolisch mittels Pfeilen mit dem Bezugszeichen 603 gekennzeichnet.

Die Beschleunigungssignale 603 werden einer Reglereinrichtung 605 zugeführt. Diese filtert die Beschleunigungssignale 603, insbesondere in Echtzeit, in Abhängigkeit von den Steifigkeitsfunktionen der Dreieckslenker 8, den Hydraulikbuchsen 12 und den einzelnen Leitungen der Hydraulikanlage, also insbesondere der externen Kanäle 34, wobei diese Steifigkeitsfunktionen in der Reglereinrichtung 605 als Richtgröße hinterlegt sind, so dass die gefilterten Beschleunigungssignale als Basis für eine Regelung der Längssteifigkeit verwendet werden können. Die Reglereinrichtung 605, die beispielsweise als eine PI-Reglereinrichtung ausgebildet sein kann, bildet aus den so gefilterten Beschleunigungen und entsprechenden Sollwertvorgaben ein Differenzsignal, das die Regelgröße für eine Druckerzeugungseinrichtung 607, die einen nicht gezeigten Hydropulser und einen nicht gezeigten Druckerzeuger umfasst, bereitstellt. Der Hydropulser formt zusammen mit einem Druckerzeuger ein hydraulisches Drucksignal, welches geeignet ist, einen hochdynamischen Wellenlauf der Radsätze 3 und 4 und ihre Stellung im Gleis entsprechend zu beeinflussen. Bei geeigneter Schaltfrequenz (, die ermittelt wird) der Fluidkammern 31 und 32 kann man damit in vorteilhafter Weise bei instabilem Fahrzeuglauf die Radsätze 3 und 4 mittels der Dreieckslenker 8 und Hydraulikbuchsen 12 durch Aufprägen eines dem Wellenlauf gegenphasigen Frequenzmusters stabilisieren. Insbesondere kann man damit in engen Gleisbögen durch geeignete hydraulische Verschaltung der Fluidkammern 31 und 32 eine aktive Lenkung der Radsätze 3 und 4 zur Optimierung der Spurführung und Verschleißminimierung an den Radlaufflächen bewirken. Welche Schaltfrequenz geeignet ist, wird insbesondere in Abhängigkeit der gemessenen Radsatzbeschleunigungen ermittelt.

Das heißt, dass die Druckerzeugungseinrichtung 607 einen hydraulischen Druck in den Fluidkammern 31 und 32 der einzelnen Hydraulikbuchsen 12 einstellen kann. Dies insbesondere in Abhängigkeit von den gemessenen Beschleunigungssignalen 603. Hierfür umfasst die Reglereinrichtung 605 einen Signalfilter für die Beschleunigungssignale 603, insbesondere einen Echtzeit-Signalfilter. Insbesondere umfasst die Reglereinrichtung 605 einen Signalrechner mit einem Messwertwandler, insbesondere einen Echtzeit-Signalrechner mit einem Messwertwandler. Die Reglereinrichtung 605 umfasst ferner einen Differenzbildner mit einem PI-Regler und einer Sollwertvorgabe für einen Pulssignalumformer. Somit umfasst die Reglereinrichtung 605 insbesondere einen Pulssignalumformer mit einer Ventilsteuereinheit zum Steuern von Ventilen, insbesondere Schaltventilen. Diese Ventile sind der Übersicht halber in FIG 6 nicht gezeigt.

Die Druckerzeugungseinrichtung 607 umfasst ferner einen hydraulischen Pulser, der als Energieumformer und Erzeugungseinheit des benötigten Steuerpulsmusters und des Hydraulikdrucks für die Hydraulikbuchsen 12 in den Dreieckslenkern 8 wirkt. In einer nicht gezeigten Ausführungsform sind ein separater Druckerzeuger und/oder ein separater Druckspeicher zur Sicherstellung des benötigten hydraulischen Druckniveaus für eine aktive Stabilitätsregelung und Lenkung der Radsätze 3 und 4 vorgesehen.

In einer nicht gezeigten Ausführungsform ist eine Drucküberwachung mit je einem Drucksensor pro gekoppelter Fluidkammer 31, 32 vorgesehen. Dadurch ist in vorteilhafter Weise eine Diagnose im Versagensfall, einer Leckage, ermöglicht.

In FIG 6 haben also die Fluidkammern 31, 32 derselben Hydraulikbuchse 12 untereinander keine hydraulische Verbindung. Sie sind vielmehr wie vorstehend im Zusammenhang mit der FIG 5 beschrieben miteinander gekoppelt. Es ergibt sich somit in vorteilhafter Weise die Möglichkeit, die Kräfte und Beschleunigungen und Wendemomente, die aufgrund der Radsatzführungskräfte resultieren, aktiv hydraulisch zu steuern und somit den naturgemäß auftretenden Wellenlauf der Radsätze 3, 4 im Gleis aktiv zu beeinflussen. Dabei werden die Fluidkammern 31, 32 der Hydraulikbuchsen 12 an den Dreieckslenkern 8 der Radsätze 3, 4 jeweils so zusammengeschaltet, dass der darin herrschende hydraulische Druck entweder eine Versteifung oder eine Erweichung der Hydrauliklager bewirkt.

Die Reglereinrichtung 605 und die Druckerzeugungseinrichtung 607 bilden eine Einstelleinrichtung zum Einstellen eines hydraulischen Drucks in den Fluidkammern 31, 32.

FIG 7 zeigt das Fahrwerk 1 gemäß FIG 1 mit weiteren Details.

Analog zu FIG 6 sind auch hier nun die einzelnen Beschleunigungssensoren 601 gezeigt, die entsprechende Beschleunigungssignale 603 der Reglereinrichtung 605 zuführen. Diese ist insbesondere analog zu der Reglereinrichtung 605 gemäß FIG 6 gebildet. Auf die entsprechenden Ausführungen kann verwiesen werden.

In den in FIG 7 gezeigten Ausführungsformen sind die einzelnen Fluidkammern 31, 32 derselben Hydraulikbuchse 12 nur untereinander hydraulisch gekoppelt. Die Fluidkammern 31, 32 der Hydraulikbuchsen 12 sind aber nicht untereinander hydraulisch gekoppelt. Dies im Gegensatz zu der hydraulischen Kopplung gemäß FIG 6. Für die hydraulische Kopplung der Fluidkammern 31, 32 derselben Hydraulikbuchse 12 sind Kanäle 701 vorgesehen, die die Fluidkammern 31, 32 der Hydraulikbuchsen 12 untereinander hydraulisch verbinden. Hierbei kann analog zu FIG 4 beispielsweise ein interner Fluidkanal 33 vorgesehen sein. Erfindungsgemäß ist vorgesehen, dass ein Schaltventil 703 in den Kanälen 701 respektive internen Fluidkanal 33 vorgesehen ist, der somit einen Durchfluss oder einen Strömungswiderstand ein Hydraulikfluid zwischen den beiden Fluidkammern 31, 32 einstellen kann. So kann beispielsweise das Schaltventil 703 geschlossen sein, sodass keine Verbindung zwischen den Fluidkammern 31, 32 besteht. Insbesondere kann das Schaltventil 701 offen sein, sodass eine hydraulische Verbindung zwischen den Fluidkammern 31, 32 besteht. Diese Schaltventile 703 werden mittels Steuersignalen 705 gesteuert. Diese Steuersignale 705 werden von der Reglereinrichtung 605 gebildet. Analog zu den Ausführungen im Zusammenhang mit FIG 6 bildet die Reglereinrichtung 605 diese Steuersignale 705 basierend auf den Beschleunigungssignalen 603. Auch hier werden die durch die Beschleunigungssensoren 601 erfassten Beschleunigungssignale 603 in einer Rechnereinheit in Echtzeit und in Abhängigkeit von den Steifigkeitsfunktionen der Dreieckslenker 8, der Hydraulikbuchsen 12, der Schaltventile 703 und der Verbindungsleitungen, insbesondere der Kanäle 701 respektive interner Kanal 33, die in der Reglereinrichtung 605 hinterlegt sind, gefiltert und für den Regler umgewandelt. Die Reglereinrichtung 605 umfasst beispielsweise einen PI-Regler und bildet aus den gemessenen und gefilterten Beschleunigungen und entsprechenden Sollwertvorgaben ein Differenzsignal, das die Regelgröße für eine hier nicht gezeigte Steuereinrichtung für die Schaltventile 703 ist. Die Funktion einer Wendemomentdämpfung ermöglicht in dieser Ausführungsform mit den Schaltventilen 701 jeweils ein dem Wellenlauf gegenphasiges Erweichen oder Versteifen der beiden Achslenker am Radsatz 3, 4 und bedämpft somit aktiv einen hochdynamischen Wellenlauf der Radsätze 3, 4. Diese Ausführungsform beeinflusst somit in vorteilhafter Weise deren radiales Einstellverhalten im Gleis. Bei geeigneter Schaltfrequenz (, die ermittelt wird,) der hydraulischen Fluidkammern 31, 32 kann man damit in vorteilhafter Weise bei instabilem Fahrzeuglauf die Frequenz des Wellenlaufs wirksam bedämpfen und den Radsatzlauf stabilisieren. Welche Schaltfrequenz geeignet ist, wird insbesondere in Abhängigkeit der gemessenen Radsatzbeschleunigungen ermittelt.

Analog zu FIG 6 kann auch hier in einer nicht gezeigten Ausführungsform für eine Drucküberwachung je ein Drucksensor pro gekoppelter Fluidkammer 31, 32 vorgesehen sein. Auch hier umfasst die Reglereinrichtung 605 einen Signalfilter, Echtzeitsignalfilter, einen Signalrechner mit Messwertwandler, insbesondere einen Echtzeit-Signalrechner mit Messwertwandler. Die Reglereinrichtung 605 umfasst ferner einen Differenzbildner mit einem PI-Regler und einer Sollwertvorgabe für einen Pulssignalumformer. Somit umfasst die Reglereinrichtung 605 insbesondere einen Pulssignalumformer und eine Ventilsteuereinrichtung zur Steuerung der Schaltventile 703. Ferner umfasst die Ausführungsform gemäß FIG 7 einen hydraulischen Wendemomentdämpfer in Form von den Schaltventilen 703 an den Hydraulikbuchsen 12 im Dreieckslenker 8 für eine aktive Stabilitätsregelung der Radsätze 3, 4.

Somit bilden die Schaltventile 703 mit der Reglereinrichtung 605 eine Einstelleinrichtung zum Einstellen eines hydraulischen Drucks in den Fluidkammern 31, 32.

Der erfindungsgemäße Gedanke liegt also insbesondere in einer einfachen Anwendung des bisher bewährten Konzeptes des Dreieckslenkers im Fahrwerk und seine Ausrüstung mit Hydraulikbuchsen sowie deren kraftmäßige Regelung durch Beeinflussung und Veränderung, zum Beispiel Aufprägung, des hydraulischen Druckniveaus in deren Fluidkammern zum aktiven Beeinflussen des Lenkverhaltens der Achslenker an den Radsätzen des Fahrwerks sowie zur Nutzung einer aktiven Stabilitätsregelung durch Aufprägen eines dem Wellenlauf des Radsatzes gegenphasigen Pulsmusters.

Es ist also vorgesehen, aktive Steuerkräfte durch die Verwendung eines hydraulischen Pulsers zu erzeugen. Ferner ist eine Nutzung von Beschleunigungssensoren, Echtzeit-Signalfiltern, Echtzeit-Signalrechnern sowie Messwertwandlern zur Sollwertvorgabe für die Reglereinrichtung mit Differenzbildner und Pulssignalumformer für die hydraulische Steuerung und die Aktuatoren, insbesondere die Schaltventile, vorgesehen. Es ist also erfindungsgemäß eine Verwendung hydraulisch gekoppelter Radsätze durch geeignete hydraulische Verbindung und Ansteuerung der Fluidkammern der Hydraulikbuchsen an den Dreieckslenkern zur Lenkung der Radsätze im Fahrwerk vorgesehen. Vorteilhafterweise ist nach einer Ausführungsform der Einsatz einer Drucküberwachung mittels Drucksensoren an den gekoppelten Fluidkammern vorgesehen als Sicherheitseinrichtung im Versagensfall der Hydraulikbuchse und bei unzulässigen Leckagen im Hydrauliksystem der aktiven Fahrwerksteuerung. Erfindungsgemäß ist in vorteilhafter Weise nach einer Ausführungsform die Ausprägung eines aktiven Wendemomentdämpfers für die Stabilisierung des Radsatzlaufes vorgesehen. Die aktive Fahrwerkslenkung und Stabilitätsregelung sowie der aktive Wendemomentdämpfer kann bei ein- und mehrachsigen Fahrwerken, bei Lauf- und Triebfahrwerken, zum Beispiel Drehgestellen, eingesetzt werden.

FIG 8 zeigt ein Ablaufdiagramm eines Verfahrens zum Betreiben eines erfindungsgemäßen Fahrwerks. Gemäß einem Schritt 801 wird eine Radsatzbeschleunigung je Radsatz mittels der Beschleunigungssensoren gemessen. In einem Schritt 803 wird der hydraulische Druck in zumindest einer der Fluidkammern in Abhängigkeit der gemessenen Radsatzbeschleunigung eingestellt.

FIG 9 zeigt ein Schienenfahrzeug 901, welches das erfindungsgemäße Fahrwerk 1 umfasst.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Fahrwerk (1) für ein Schienenfahrzeug (901), umfassend:
- einen mindestens auf einem ersten Radsatz (3) und einem zweiten Radsatz (4) abgestützten Fahrwerksrahmen,
- je Radsatz (3, 4) auf beiden Fahrwerksseiten je einen Dreieckslenker (8) zur horizontalen Achsführung des Radsatzes (3, 4), wobei
- jeder Dreieckslenker (8) mit einem von zwei Achslagern eines Radsatzes (3, 4) durch ein radsatzseitiges Lager (9) und mit dem Fahrwerksrahmen durch zwei rahmenseitige Lager (10) gelenkig verbunden ist, **dadurch gekennzeichnet, dass**
- je Dreieckslenker (8) zumindest einer der Lager eine Hydraulikbuchse (12) mit veränderlicher Längssteifigkeit aufweist, wobei
- die Hydraulikbuchse (12) mindestens eine mit einem Hydraulikfluid befüllbare Fluidkammer (31, 32) aufweist, so dass sich in der Fluidkammer (31, 32) ein hydraulischer Druck bilden kann, über welchen die Längssteifigkeit einstellbar ist,
- je Achslager einen Beschleunigungssensor (601) zum Messen einer Radsatzbeschleunigung und
- eine Einstelleinrichtung (605; 607) zum Einstellen des hydraulischen Drucks in zumindest einer der Fluidkammern (31, 32) in Abhängigkeit der gemessenen Radsatzbeschleunigung.

2. Fahrwerk (1) nach Anspruch 1, wobei die Einstelleinrichtung (605; 607) ausgebildet ist, über das Einstellen des hydraulischen Drucks in der Fluidkammer (31, 32) dem dieser Fluidkammer (31, 32) entsprechenden Radsatz (3, 4) aktiv ein Wendemoment aufzuprägen.

3. Fahrwerk (1) nach Anspruch 1 oder 2, wobei das Lager mit der Fluidkammer (31, 32) das radsatzseitige Lager (9) ist.

4. Fahrwerk (1) nach einem der vorherigen Ansprüche, wobei die Einstelleinrichtung (605; 607) einen mit der Fluidkammer (31, 32) verbindbaren Druckspeicher aufweist.

5. Fahrwerk (1) nach einem der vorherigen Ansprüche, wobei die Einstelleinrichtung (605; 607) eine mit der Fluidkammer (31, 32) verbindbare Druckerzeugungseinrichtung aufweist.

6. Fahrwerk (1) nach einem der vorherigen Ansprüche, wobei jede Hydraulikbuchse (12) eine in Längsrichtung außen liegende Fluidkammer (32) und eine in Längsrichtung innen liegende Fluidkammer (31) aufweist, die in Längsrichtung einander gegenüberliegend angeordnet und mit dem Hydraulikfluid befüllbar sind, wobei an jeder Fluidkammer (31, 32) ein Fluidkanal zum Ein- respektive Ausströmen von Hydraulikfluid in die respektive aus der Fluidkammer (31, 32) angeschlossen ist, wobei die Einstelleinrichtung (605; 607) mit den Fluidkanälen hydraulisch gekoppelt und ausgebildet ist, einen Ein- respektive Ausstrom von Hydraulikfluid einzustellen, so dass der hydraulische Druck in den Fluidkammern (31, 32) mittels Ausströmen respektive Einströmen von Hydraulikfluid eingestellt werden kann.

7. Fahrwerk (1) nach Anspruch 6, wobei auf derselben Fahrwerksseite angeordnete Hydraulikbuchsen (12) über externe Fluidkanäle (34) derart verbunden sind, dass die außen liegende Fluidkammer (32) des ersten Radsatzes (3) mit der innen liegenden Fluidkammer (31) des zweiten Radsatzes (4) und die innen liegende Fluidkammer (31) des ersten Radsatzes (3) mit der außen liegenden Fluidkammer (32) des zweiten Radsatzes (4) hydraulisch gekoppelt sind, wobei die Einstelleinrichtung (605; 607) mit den externen Fluidkanälen (34) hydraulisch gekoppelt ist.

8. Fahrwerk (1) nach Anspruch 6 oder 7, wobei jede der Hydraulikbuchsen (12) jeweils einen internen Fluidkanal (33) aufweist, über welchen die außen liegende Fluidkammer (32) und die innen liegende Fluidkammer (31) derselben Hydraulikbuchse (12) hydraulisch gekoppelt sind, wobei die Einstelleinrichtung (605; 607) schaltbare Ventile (703) umfasst, wobei jedem internen Fluidkanal (33) ein schaltbares Ventil (703) zugeordnet ist, mittels welchen ein Durchfluss von Hydraulikfluid durch den Fluidkanal einstellbar ist.

9. Fahrwerk (1) nach einem der vorherigen Ansprüche, wobei ein Drucksensor zum Messen eines hydraulischen Drucks in der Fluidkammer (31, 32) vorgesehen ist.

10. Verfahren zum Betreiben eines Fahrwerks (1) nach einem der vorherigen Ansprüche, umfassend die folgenden Schritte:
- Messen (801) einer Radsatzbeschleunigung (603) je Radsatz (3, 4) mittels der Beschleunigungssensoren (601),
- Einstellen (803) des hydraulischen Drucks in zumindest einer der Fluidkammern (31, 32) in Abhängigkeit der gemessenen Radsatzbeschleunigung (603).

11. Schienenfahrzeug (901), umfassend ein Fahrwerk (1) nach einem der Ansprüche 1 bis 9.

12. Computerprogramm, umfassend Programmcode zur Durchführung des Verfahrens nach Anspruch 10, wenn das Computerprogramm auf einem Computer ausgeführt wird.

## Claims

1. Chassis (1) for a rail vehicle (901) comprising:
- a chassis frame supported on at least one first wheelset (3) and at least one second wheelset (4),
- for each wheelset (3, 4) on both sides of the chassis in each case an A-frame linkage (8) for the horizontal guidance of the axle of the wheelset (3, 4), wherein
- each A-frame linkage (8) has articulated joints to one of two axle bearings of a wheelset (3, 4) by a wheelset-side bearing (9) and to the chassis frame by two frame-side bearings (10), **characterised in that**
- at least one of the bearings on each A-frame linkage (8) has a hydraulic bushing (12) with a changeable stiffness, wherein
- the hydraulic bushing (12) has at least one fluid chamber (31, 32) which can be filled with a hydraulic fluid, so that a hydraulic pressure can build up in the fluid chamber (31, 32) by which the longitudinal stiffness can be adjusted,
- for each axle bearing, an acceleration sensor (601) for measuring an acceleration of the wheelset, and
- an adjustment device (605; 607) for adjusting the hydraulic pressure in at least one of the fluid chambers (31, 32) as a function of the measured wheelset acceleration.

2. Chassis (1) according to claim 1, wherein the adjustment device (605; 607) is designed, by adjusting the hydraulic pressure in the fluid chamber (31, 32), to actively impose a turning moment on the wheelset (3, 4) corresponding to this fluid chamber (31, 32).

3. Chassis (1) according to claim 1 or 2, wherein the bearing with the fluid chamber (31, 32) is the bearing (9) on the wheelset side.

4. Chassis (1) according to one of the preceding claims, wherein the adjustment device (605; 607) has a pressure reservoir which can be connected to the fluid chamber (31, 32) .

5. Chassis (1) according to one of the preceding claims, wherein the adjustment device (605; 607) has a pressure generation device which can be connected to the fluid chamber (31, 32).

6. Chassis (1) according to one of the preceding claims, wherein each hydraulic bushing (12) has a fluid chamber (32) which in the longitudinal direction lies outside and a fluid chamber (31) which in the longitudinal direction lies inside, which in the longitudinal direction are arranged to lie opposite each other and can be filled with hydraulic fluid, wherein a fluid channel is connected to each fluid chamber (31, 32) for an in- or out-flow, as applicable, of hydraulic fluid respectively into or out of the fluid chamber (31, 32), wherein the adjustment device (605; 607) is hydraulically coupled to the fluid channels and is designed to adjust an in- or out-flow of hydraulic fluid, as applicable, so that the hydraulic pressure in the fluid chambers (31, 32) can be adjusted by means of outflows or inflows, as appropriate, of hydraulic fluid.

7. Chassis (1) according to claim 6, wherein hydraulic bushings (12) which are arranged on the same side of the chassis are joined via external fluid channels (34) in such a way that the fluid chamber (32) of the first wheelset (3) which lies on the outside and the fluid chamber (31) of the second wheelset (4) which lies on the inside are hydraulically coupled, as are the fluid chamber (31) of the first wheelset (3) which lies on the inside and the fluid chamber (32) of the second wheelset (4) which lies on the outside, wherein the adjustment device (605; 607) is hydraulically coupled to the external fluid channels (34).

8. Chassis (1) according to claim 6 or 7, wherein each of the hydraulic bushings (12) has in each case an internal fluid channel (33) via which the fluid chamber (32) which lies on the outside and the fluid chamber (31) which lies on the inside on the one and same hydraulic bushing (12) are hydraulically coupled, wherein the adjustment device (605; 607) comprises on/off valves (703), wherein each internal fluid channel (33) has assigned to it an on/off valve (703) by means of which a flow of hydraulic fluid through the fluid channel can be adjusted.

9. Chassis (1) according to one of the preceding claims, wherein a pressure sensor is provided for measuring a hydraulic pressure in the fluid chamber (31, 32).

10. Method for operating a chassis (1) according to one of the preceding claims, comprising the following steps:
- measurement (801) of a wheelset acceleration (603) for each wheelset (3, 4) by means of the acceleration sensors (601),
- adjustment (803) of the hydraulic pressure in at least one of the fluid chambers (31, 32) as a function of the measured wheelset acceleration (603).

11. Rail vehicle (901) comprising a chassis (1) according to one of claims 1 to 9.

12. Computer program comprising program code for carrying out the method according to claim 10 when the computer program is executed on a computer.

## Revendications

1. Train de roulement (1) pour un véhicule ferroviaire (901), comprenant :
- un châssis de train de roulement en appui au moins sur un premier jeu de roues (3) et un deuxième jeu de roues (4),
- un bras de suspension triangulaire (8) par jeu de roues (3, 4) sur les deux côtés de train de roulement destiné à un guidage d'axe horizontal du jeu de roues (3, 4), dans lequel
- chaque bras de suspension triangulaire (8) est relié de manière articulée par le biais d'un palier (9) côté jeu de roues à l'un de deux paliers d'essieu d'un jeu de roues (3, 4) et au châssis de train de roulement par le biais de deux paliers (10) côté châssis, **caractérisé en ce que**
- au moins un des paliers présente par bras de suspension triangulaire (8) une douille hydraulique (12) avec une rigidité longitudinale variable, dans lequel
- la douille hydraulique (12) présente au moins une chambre de fluide (31, 32) qui peut être remplie avec un fluide hydraulique, de sorte qu'une pression hydraulique peut se former dans la chambre de fluide (31, 32), pression hydraulique par le biais de laquelle la rigidité longitudinale peut être ajustée,
- un capteur d'accélération (601) par palier d'essieu destiné à mesurer une accélération de jeu de roues et
- un dispositif d'ajustement (605 ; 607) destiné à l'ajustement de la pression hydraulique dans au moins une des chambres de fluide (31, 32) en fonction de l'accélération de jeu de roues mesurée.

2. Train de roulement (1) selon la revendication 1, dans lequel le dispositif d'ajustement (605 ; 607) est réalisé par le biais de l'ajustement de la pression hydraulique dans la chambre de fluide (31, 32) pour imprimer activement un tournant au jeu de roues (3, 4) correspondant à cette chambre de fluide (31, 32).

3. Train de roulement (1) selon la revendication 1 ou 2, dans lequel le palier avec la chambre de fluide (31, 32) est le palier (9) côté jeu de roues.

4. Train de roulement (1) selon l'une des revendications précédentes, dans lequel le dispositif d'ajustement (605 ; 607) présente un dispositif générateur de pression qui peut être relié à la chambre de fluide (31, 32).

5. Train de roulement (1) selon l'une des revendications précédentes, dans lequel le dispositif d'ajustement (605 ; 607) présente un dispositif de génération de vapeur qui peut être relié à la chambre de fluide (31, 32) .

6. Train de roulement (1) selon l'une des revendications précédentes, dans lequel chaque douille hydraulique (12) présente une chambre de fluide (32) qui se trouve à l'extérieur dans la direction longitudinale et une chambre de fluide (31) qui se trouve à l'intérieur dans la direction longitudinale, qui sont disposées en face l'une de l'autre dans la direction longitudinale et peuvent être remplies avec le fluide hydraulique, dans lequel à chaque chambre de fluide (31, 32) est raccordé un canal de fluide destiné à l'afflux ou l'évacuation de fluide hydraulique dans la chambre respective des chambres de fluide (31, 32), dans lequel le dispositif d'ajustement (605 ; 607) est couplé de manière hydraulique avec les canaux de fluide et est réalisé pour ajuster un afflux ou une évacuation de fluide hydraulique, de sorte que la pression hydraulique dans les chambres de fluide (31, 32) peut être ajustée au moyen d'une évacuation ou d'un afflux de fluide hydraulique.

7. Train de roulement (1) selon la revendication 6, dans lequel des douilles hydrauliques (12) disposées sur le même côté de train de roulement sont reliées par le biais de canaux de fluide externes (34) de telle sorte que la chambre de fluide (32), qui se trouve à l'extérieur, du premier jeu de roues (3) est couplée de manière hydraulique avec la chambre de fluide (31), qui se trouve à l'intérieur, du deuxième jeu de roues (4) et la chambre de fluide (31), qui se trouve à l'intérieur, du premier jeu de roues (3) est couplée de manière hydraulique avec la chambre de fluide (32), qui se trouve à l'extérieur, du deuxième jeu de roues (4), dans lequel le dispositif d'ajustement (605 ; 607) est couplé de manière hydraulique avec les canaux de fluide externes (34).

8. Train de roulement (1) selon la revendication 6 ou 7, dans lequel chacune des douilles hydrauliques (12) présente respectivement un canal de fluide interne (33), par le biais duquel la chambre de fluide (32) qui se trouve à l'extérieur et la chambre de fluide (31) qui se trouve à l'intérieur de la même douille hydraulique (12) sont couplées de manière hydraulique, dans lequel le dispositif d'ajustement (605 ; 607) comprend des clapets (703) qui peuvent être commutés, dans lequel un clapet (703) qui peut être commuté est associé à chaque canal de fluide interne (33), clapet au moyen duquel un débit de fluide hydraulique peut être ajusté par le biais du canal de fluide.

9. Train de roulement (1) selon l'une des revendications précédentes, dans lequel un capteur de pression destiné à la mesure d'une pression hydraulique dans la chambre de fluide (31, 32) est prévu.

10. Procédé destiné à la mise en service d'un train de roulement (1) selon l'une des revendications précédentes, comprenant les étapes suivantes :
- la mesure (801) d'une accélération de jeu de roues (603) par jeu de roues (3, 4) au moyen de capteurs d'accélération (601),
- l'ajustement (803) de la pression hydraulique dans au moins l'une des chambres de fluide (31, 32) en fonction de l'accélération de jeu de roues (603) mesurée.

11. Véhicule ferroviaire (901), comprenant un train de roulement (1) selon l'une des revendications 1 à 9.

12. Programme informatique, comprenant un code de programme destiné à l'exécution du procédé selon la revendication 10, lorsque le programme informatique est lancé sur un ordinateur.
